# EUROPÄISCHE PATENTSCHRIFT

(11) **EP 0 951 942 B1**
(45) Veröffentlichungstag und Bekanntmachung des Hinweises auf die Patenterteilung: **26.05.2004**
(21) Anmeldenummer: 99106063.3
(22) Anmeldetag: 25.03.1999
(51) Int. Cl.: B05B 5/04, B05B 13/04

(54) **Verfahren und Rotationszerstäuber zum serienweisen Beschichten von Werkstücken**
Method and rotary sprayer for coating series or workpieces
Procédé et pulvérisateur rotatif pour le revêtement en série de pièces

(30) Priorität: 27.03.1998 US 79565
(43) Veröffentlichungstag der Anmeldung: 27.10.1999
(62) Teilanmeldung aus: 04002679.1
(73) Patentinhaber: Dürr Systems GmbH, 70435 Stuttgart (DE)
(72) Erfinder: Fischer, Andreas, 71640 Ludwigsburg (DE); Schneider, Rolf, 71576 Burgstetten (DE); Vetter, Kurt, 71686 Remseck (DE); Heldt, Robert F., Oxford, MI 48371 (US)
(74) Vertreter: Heusler, Wolfgang, Dipl.-Ing.

(56) Entgegenhaltungen:
- EP-A- 0 112 101
- GB-A- 2 087 269
- GB-A- 2 177 026

## Beschreibung

Die Erfindung betrifft einen elektrostatischen Rotationszerstäuber zum serienweisen Beschichten von Werkstücken wie beispielsweise Kraftfahrzeug-Karossen mit Effektpartikel enthaltendem Lackmaterial und einen hierfür zu verwendenden Glockenteller.

Für die Serienbeschichtung von Kraftfahrzeugen werden bekanntlich elektrostatische Rotationszerstäuber mit Glockentellern verwendet, deren dem zu beschichtenden Werkstück zugewandte Stirnfläche von einer Mittelöffnung aus kontinuierlich bis zur Absprühkante oder wenigstens im Bereich vor der Absprühkante konkav gewölbt ist (EP 0 294 606, EP 0 463 742, DE-G 93 19 555, DE 43 06 800). Ein Zweck dieser Richtungsänderung ist eine Vergrößerung der axialen Komponente der Absprührichtung und eine Verringerung der radialen Komponente. Über der das Beschichtungsmaterial zuführenden Mittelöffnung des Glockentellers sitzt ein auch als Verteilerscheibe bezeichnetes Umlenkteil, das den Materialfluß in Teilströme aufteilt, von denen der eine direkt auf die zur Absprühkante führende Überströmfläche des Glockentellers gelangt, während der andere Teilstrom durch zentrale Öffnungen des Umlenkteils auf dessen Vorderseite und erst von dort auf die Überströmfläche des Glockentellers fließt. Der Materialfluß zur Abströmkante wird durch relativ starke Umlenkungen im Bereich vor der Absprühkante mehr oder weniger turbulent, was u.a. beträchtliche Unterschiede der Lacktröpfengröße des abgesprühten und zerstäubten Beschichtungsmaterials zur Folge hat. Die Unterschiede können mehr als 100 µm betragen.

Elektrostatische Rotationszerstäuber zeichnen sich durch hohen Auftragungswirkungsgrad (Verhältnis der abgesprühten Menge zur applizierten Menge) von etwa 80 % aus und haben sich zum Applizieren normaler Lackmaterialien seit langem bewährt. Dagegen war eine befriedigende Beschichtung mit Effektpartikel enthaltendem Lackmaterial (z.B. Metalliclack) bei ausschließlicher Verwendung der bekannten Rotationszerstäuber nicht möglich. Ein Grund hierfür liegt darin, daß die relativ großen Effektpartikel dazu neigen, sich in den sehr unterschiedlich großen Lacktröpfen zusammenzuballen und sich beim Auftreffen auf die zu beschichtende Oberfläche aufzurichten oder "aufzuschwimmen". Die Folge ist eine deutliche Verschlechterung der angestrebten Oberflächeneffekte, die als Nesterbildung der Effektpigmente sowie als je nach Sichtwinkel unterschiedliche Helligkeit ("Flip-Flop") und Farbtonänderungen bei verschieden schrägen Sichtwinkeln sichtbar wird. Deshalb war bisher ein doppelter Farbauftrag üblich und notwendig, bei dem nur die erste Schicht mit elektrostatischen Rotationszerstäubern aufgetragen wurde, während für den die Effekt- und Farbtonausbildung maßgeblich bestimmenden zweiten Auftrag pneumatische Lackierpistolen verwendet wurden. Damit mußten aber prinzipielle Nachteile der pneumatischen Lackierpistolen wie die als Wolkenbildung bekannten unerwünschten Bereiche ungleichmäßiger Beschichtung im applizierten Lackfilm und vor allem ein im Vergleich mit Rotationszerstäubern wesentlich geringerer Auftragungswirkungsgrad von oft nur 30 bis 35 % in Kauf genommen werden. Die damit verbundenen Lackverluste sind nicht nur aus wirtschaftlichen Gründen unerwünscht, sondern bedeuten vor allem eine erhebliche Umweltbelastung.

Aus der US-A-4744513 ist ein beispielsweise für Metallic-Lacke verwendbarer elektrostatischer Rotationszerstäuber mit einem Glockenteller bekannt, dessen Überströmfläche von der Lackzufuhrstelle am Umfang einer Bodenplatte des Glockentellers bis zu der Absprühkante mit einem konstanten spitzen Winkel gegen die Rotationsachse verläuft. Der Lack wird von einem exzentrischen Farbrohr auf die Rückseite der Bodenplatte geleitet. Zur Vermeidung einer unerwünschten Eigenbeschichtung der Frontseite der Bodenplatte sind auf dieser ein aerodynamisch geformter Stirnkörper und/oder eine Stirnelektrode montiert.

Es sind auch elektrostatische Rotationszerstäuber bekannt, deren Glockenteller ein axial vor einer Mittelöffnung für das Beschichtungsmaterial angeordnetes Umlenkteil enthält, das mit einer zentralen Öffnung versehen ist und zur Aufteilung des aus der Mittelöffnung kommenden Beschichtungsmaterials in Teilströme dient, von denen der eine über die Rückfläche des Umlenkteils durch Schlitze an dessen Umfang auf die Überströmfläche fließt, während der andere Teilstrom durch die zentrale Öffnung und über die Vorderseite des Umlenkteils auf die Überströmfläche gelangt und sich dort mit dem ersten Teilstrom vereinigt (US-A-4512518, JP-A-08155348).

Aus GB-A-1107060, US-A-4214708, US-A-4572437, US-A-4423840, US-A-3178114 und FR-A-1421419 sind weitere nicht speziell für Effektlacke bestimmte elektrostatische Rotationszerstäuber bekannt, die ebenfalls Glockenteller mit einer mit konstantem Winkel gegen die Rotationsachse zur Absprühkante des Glockentellers verlaufenden Überströmfläche haben.

Aus der EP-A-112101 ist ein Zerstäuber mit einer drehbar gelagerten Glocke bekannt, deren Stirnseite eine sich von einer Mittelöffnung mit konstantem Winkel konisch zu einer Absprühkante erstreckende Überströmfläche hat. Hierbei handelt es sich aber um keinen Rotationszerstäuber für die elektrostatische Beschichtung von Werkstücken, sondern um einen mit Luftzerstäubung arbeitenden Zerstäuber insbesondere zum Besprühen verunreinigter Gase mit wässrigem Kalkschlamm.

Aus der GB-A-087269 ist ferner eine Beschichtungsanlage zum serienweisen Beschichten von Kraftfahrzeugkarossen unter Verwendung von in Förderrichtung der Karossen hintereinander angeordneten Gruppen aus jeweils mehreren Rotationszerstäubern zur Doppelbeschichtung unterschiedlicher Bereiche bekannt.

Der Erfindung liegt die Aufgabe zugrunde, einen Rotationszerstäuber bzw. einen Glockenteller anzugeben, die eine qualitativ einwandfreie, insbesondere wolkenbildungsfreie Applikation von Effektlacken mit wesentlich größerem Auftragungswirkungsgrad ermöglichen als bisher. Hierbei soll die Ausrichtung der Effektpartikel auf der beschichteten Oberfläche im Vergleich mit der Verwendung bekannter Rotationszerstäuber verbessert werden.

Diese Aufgabe wird durch die Merkmale der Patentansprüche gelöst.

Durch die Erfindung wird eine qualitativ optimale Effektlackierung mit größtmöglichem Auftragungswirkungsgrad ermöglicht. Hierbei wird nicht nur eine weitgehende Vereinzelung der Effektpigmente und deren sehr gleichmäßige Verteilung im Lackfilm erreicht, sondern vor allem auch eine flache Ausrichtung der Effektpartikel auf der beschichten Oberfläche.

Wesentlich hierfür ist die Erkenntnis, daß die applizierten Tröpfchen einen (nach dem Absprühen und vor dem Auftreffen gemessenen) Tröpfchendurchmesser von 60 µm nicht überschreiten und möglichst zwischen 10 bis 60 µm liegen sollen und ein bis zwei Effektpigmente enthalten sollen, um eine Zusammenballung der Effektpigmente zu vermeiden. Die applizierten Tröpfchen sollen beim Auftreffen auf das Objekt einen möglichst hohen Festkörperanteil erreicht haben, um ein Aufrichten oder Aufschwimmen der Effektpigmente zu vermeiden.

Es wurde festgestellt, daß die Tröpfchengröße nicht nur von der dynamischen Viskosität des Lacks abhängt, sondern u.a. beeinflußt wird durch Größe des längs der Überströmfläche konstant bleibenden Farbflußwinkels des Glockentellers sowie Durchmesser und Geometrie der Absprühkante und ferner durch die Lackausflußmenge und die Glockentellerdrehzahl. Veränderungen und Zusammenballungen der Effektpigmente werden durch lackschonenden Lackfluß verhindert. Der gewünschte hohe Festkörperanteil der applizierten Tröpfchen wird vor allem durch Lösemittelverluste beim Überströmen über den Glockenteller und auf dem Weg zum Werkstück erreicht. In Hinblick auf diese Zusammenhänge soll der Flußwinkel zwischen der Rotationsachse und der Überströmfläche zumindest im Bereich zwischen der üblichen Verteilerscheibe und der Absprühkante konstant bleiben und vorzugsweise zwischen 50 und 85° betragen. Der Verteilerscheibendurchmesser soll weniger als 40 % des Glocken- oder Absprühkantendurchmessers betragen, wodurch im Vergleich mit bisher üblichen Glockentellern der freiliegende Oberflächenbereich der Überströmfläche durch Verkleinerung der Verteilerscheibe vergrößert wird, damit möglichst viel Lösungsmittel aus dem über die Überströmfläche fließenden Lack verdampfen kann. Auch der Durchmesser der Absprühkante ist vorzugsweise größer als bisher üblich, insbesondere 63 bis 75 mm, wodurch die Oberfläche vergrößert und zugleich die Dicke des die Absprühkante erreichenden Lackfilms verringert wird. Durch den konstanten Flußwinkel mit möglichst wenig Umlenkungen des von der Mittelöffnung zur Absprühkante fließenden Lacks wird weitgehend laminare Strömung und entsprechend lackschonende Farbführung erreicht. Aus ähnlichen Gründen ist es zweckmäßig, die Absprühkante scharfkantig mit kleiner Fase zur Außenseite des Glockenteller auszubilden. Zur Verringerung der Masse des Glockenkörpers kann dieser zweiteilig mit einem inneren Hohlraum und vorzugsweise aus Metall geringer Dichte wie Al oder Ti gefertigt werden.

An den in der Zeichnung dargestellten Ausführungsbeispielen wird die Erfindung näher erläutert. Es zeigen:
- Fig. 1: eine Schnittansicht eines Rotationszerstäubers mit einem Glockenteller gemäß der Erfindung;
- Fig. 2: eine vergrößerte Ansicht des Glockenteller gemäß Fig. 1;
- Fig. 3: eine Draufsicht auf die Frontseite des Glockentellers nach Fig. 2;
- Fig. 4: eine vergrößerte Ansicht der Verteilerscheibe des Glockentellers nach Fig. 2;
- Fig. 5: eine andere Ausführungsform eines Glockentellers gemäß der Erfindung; und
- Fig. 6: eine schematische Darstellung zur Erläuterung einer Anlage zur Beschichtung von Kraftfahrzeugen mit den hier beschriebenen Rotationszerstäubern.

Der in Fig. 1 dargestellte Rotationszerstäuber 20 kann bis auf seinen erfindungsgemäß ausgebildeten Glockenteller 22 an sich bekannter Art sein (vgl. z.B. DE 43 06 800 C2) und muß deshalb insoweit nicht näher beschrieben werden. Lediglich ein Ring von um die Rotationsachse verteilten, die konische Außenfläche des Glockenteller 22 beaufschlagenden axialen Luftdüsen 23 ist zu erwähnen, die zur Formung des abgesprühten Beschichtungsmaterials dienen. Zweckmäßig können in der Größenordnung von 30 Düsen vorhanden sein, die Luftströme mit z.B. 100 m/min erzeugen.

Gemäß Fig. 2 hat der rotationssymmetrisch geformte Glockenteller 22 eine mit der Rotationsachse koaxiale Mittelöffnung 24, durch die das von einem Farbrohr 25 (Fig. 1) zugeführte zu versprühende Lackmaterial auf die dem Werkstück zugewandte Stirnfläche des Hauptkörpers des Glockenteller 22 gelangt. Diese Stirnfläche besteht aus einem an die Mittelöffnung 24 angrenzenden relativ kleinen Flächenbereich 28, der quer zur Rotationsachse verläuft, und eine sich anschließende konischen Überströmfläche 30, die darstellungsgemäß vom Bereich 28 aus kontinuierlich glatt und mit konstant bleibenden Winkel bezüglich der Rotationsachse bis zur Absprühkante 32 verläuft. Anders gesagt bildet die Überströmfläche in der die Rotationsachse enthaltenden Schnittebene gemäß Fig. 2 eine gerade Linie bis zur Absprühkante. Der konstante Winkel der Überströmfläche liegt bei dem dargestellten Beispiel in der Größenordnung von 60°, entsprechend dem dargestellten Winkel a von ungefähr 30° bezüglich der Absprühkante.

In Achsrichtung vor der Mittelöffnung 24 ist ein als Verteilerscheibe dienendes Umlenkteil 40 angeordnet, das eine allgemein parallel zu dem Flächenbereich 28 des Glockentellers 22 verlaufende Rückfläche 42 und anschließend hieran eine vorzugsweise parallel zu der Überströmfläche 30 verlaufende konische Rückfläche 44 hat. Das Umlenkteil ist mit zentralen Öffnungen versehen (Fig. 4) und dient in bekannter Weise zur Aufteilung des aus der Mittelöffnung 24 austretenden Beschichtungsmaterials in Teilströme, von denen der eine direkt zwischen dem Flächenbereich 28 und der Rückfläche 42 auf die Überströmfläche 30 fließt während der andere Teilstrom über die Vorderseite des Umlenkteils 40 auf die Überströmfläche 30 gelangt und sich dort mit dem ersten Teilstrom vermischt.

Die Draufsicht der Fig. 3 zeigt die Größenverhältnisse der Überströmfläche 30 und des Umlenkteils 40. Der Durchmesser des Umlenkteils kann beispielsweise etwa 1/3 des Durchmessers der Absprühkante 32 betragen. Bei dem dargestellten Beispiel kann die Absprühkante einen Durchmesser von ungefähr 65 mm haben, das Umlenkteil 40 einen Durchmesser von ungefähr 22 mm.

Auf seiner dem Werkstück abgewandten Rückseite hat der Glockenteller 22 eine Befestigungsnabe 31 zur Montage im Rotationszerstäuber und einen die Befestigungsnabe ringförmig umgebenden Kragenteil 33 mit einem Außengewinde 34. Auf das Außengewinde 34 ist eine kegelstumpfförmige Seitenwand 35 geschraubt, die hinter der Absprühkante 32 an der Rückseite des Glockenkörpers z.B. angeschweißt oder angeklebt sein kann. Infolgedessen und darstellungsgemäß ist der Hauptkörper des Glockentellers also im Raum 38 hinter der Überströmfläche 30 hohl, wodurch die Masse des Glockentellers reduziert wird. Die Überströmfläche bildet mit der Außenfläche des Glockentellers, d.h. der Seitenwand 35 einen spitzen Winkel von weniger als 45°, bei dem dargestellten Beispiel etwa 30°. Wesentlich ist ferner, daß die zwischen der Überströmfläche 30 und einer zu der konischen Außenfläche der Seitenwand 35 führenden kleinen Fase gebildete Absprühkante 32 möglichst scharfkantig sein soll.

Wenn der hier beschriebene Rotationszerstäuber 20 zur Applikation von Basislack (basecoat) dient, kann sein Glockenteller 20 zweckmäßig aus einer Titanlegierung bestehen, vorzugsweise einer TiAl-Legierung. Es können aber auch andere leichte Metalle auf Al-Basis verwendet werden, insbesondere wenn anderes Material wie z.B. Klarlack appliziert werden soll. Insbesondere zum Versprühen von Klarlack kann die Überströmfläche 30 im Bereich vor der Absprühkante 32 die an sich üblichen Längsnuten enthalten.

Das Umlenkteil 40 ist vergrößert in Fig. 4 dargestellt. Sein labyrinthartig von der Rückfläche auf die Stirnfläche 52 führendes zentrales Öffnungssystem 50 enthält z.B. vier axiale Kanäle 54 und ein über deren Mündungen darstellungsgemäß quer zur Achse angeordnetes inneres Umlenkelement. Am Hauptkörper des Glockentellers ist das Umlenkteil 40 mit vorzugsweise drei mit gleichmäßigen Winkelabständen um die Achse verteilten Haltestiften 56 mit Preßsitz lösbar befestigt. Der spaltförmige Zwischenraum zwischen dem Umlenkteil 40 und der ihm zugewandten Stirnfläche des Glockentellers 22 (Fig. 2) ist nur durch die mittleren scheibenförmigen Abstandhalter 58 der Haltestifte 56 unterbrochen.

Wie schon erläutert wurde, sorgt der beschriebene Glockenteller 22 für geringere Größenabweichungen der abgesprühten Lacktröpfchen als bei konventionellen Rotationszerstäubern, wodurch eine Lagesteuerung der Effektpartikel erleichtert wird. Wenn die Größe der von der Absprühkante 32 abgesprühten zerstäubten Lacktröpfchen bekannt ist, können die Geschwindigkeit der Formgebungsluft sowie die Drehzahl des Glockentellers und der Farbfluß so eingestellt werden, daß die Effektpartikel gezwungen werden, sich flach auf die zu beschichtende Oberfläche zu legen. Aufgrund der geringen Größenunterschiede der Lacktröpfchen können diese Parameter für einen hohen Prozentsatz des Lackmaterials für den gewünschten Farbeffekt optimiert werden.

Wie ebenfalls schon erläutert wurde, ist die geringere Tröpfchengrößenabweichung ein Ergebnis verschiedener wesentlicher Aspekte des Glockentellers 22 und des Umlenkteils 40. Erstens wird durch die größere ringförmige Überströmfläche 30 ein höherer Anteil des Lösemittels (bei dem es sich im Fall von Wasserlack bekanntlich zum großen Teil um Wasser handelt) verdampft, bevor das Lackmaterial die Absprühkante 32 erreicht. Durch den relativ großen Durchmesser der Absprühkante 32 bildet sich an dieser ein vorteilhaft dünner Lackfilm. Das geringe Verhältnis des Durchmessers des Umlenkteils 40 zu dem der Absprühkante 32 sorgt für konstanteren, laminaren Materialfluß über die Überströmfläche 30 zur Absprühkante 32. Da die konische Überströmfläche 30 vom Umlenkteil 40 bis zur Absprühkante 32 kontinuierlich und glatt ist und einen konstanten Winkel α mit der Absprühkante bildet, ist auch die Lackflußrate bis zur Absprühkante konstant, d.h. es treten keine Oszillationen auf. Als Ergebnis ergibt sich eine bessere Kontrolle der Lacktröpfchengröße. Da außerdem gemäß Fig. 2 der beschriebene Glockenteller 22 nur wenig Strömungsrichtungsabweichungen zwischen der Mittelöffnung 24 und der Absprühkante 32 bewirkt, und zwar nur relativ nahe an der Mit-telöffnung 24, ergeben sich konstanter, im wesentlichen laminarer Lackfluß an der Absprühkante 32 und daher auch geringere Tröpfchengrößenabweichungen.

In Fig. 5 ist ein Glockenteller 100 gemäß einem anderen Ausführungsbeispiel der Erfindung dargestellt, der auch ein etwas anderes Umlenkteil 110 hat und noch weniger Richtungsabweichungen zwischen der Mittelöffnung 112 und der Absprühkante 132 bewirkt als bei dem Ausführungsbeispiel nach Fig. 2. Der die Überströmfläche 126 bildende geradlinig konische Teil der Stirnfläche des Glockenkörpers erstreckt sich hier nämlich direkt von der Mittelöffnung 112 bis zur Absprühkante 132. Die Überströmfläche 126 enthält also keinen senkrecht zur Achse verlaufenden Teil (wie den Flächenbereich 28 in Fig. 2). Hierdurch werden der laminare Lackfluß weiter verbessert und Tröpfengrößenabweichungen weiter verringert. Das Umlenkteil 110 hat hier eine im wesentlichen geradlinig konische Rückfläche 144 angrenzend an einen zentralen abgerundeten Rückflächenteil, wodurch Richtungsänderungen des Lackflusses auf ein Minimum verringert werden. Auch hier verläuft die Rückfläche 144 des Umlenkteils parallel zur Stirnfläche des Glockenkörpers, und der ringspaltförmige Zwischenraum ist nur durch achsparallele Haltestifte zur lösbaren Befestigung des Umlenkteils 110 unterbrochen, von denen einer schematisch bei 56' dargestellt ist. Im Unterschied zu dem labyrinthartigen Öffnungssystem 50 gemäß Fig. 4 bestehen die von der Rückseite zur Stirnfläche des Umlenkteils 110 führenden Öffnungen aus einfachen bezüglich der Rotationsachse geneigten Bohrungen 154.

Zur Erläuterung des beschriebenen Beschichtungsverfahrens ist in Fig. 6 eine mögliche Anordnung der verwendeten Rotationszerstäuber 20 (Fig. 1) in der Beschichtungszone 150 einer Sprühkabine für die Beschichtung von Kraftfahrzeug-Karossen mit Basislack dargestellt. Die Karosse 152 bewegt sich in Richtung des dargestellten Pfeils. Die Beschichtungszone 150 enthält darstellungsgemäß 13 Rotationszerstäuber für doppelten Farbauftrag. In vergleichbaren bekannten Systemen würde der Basislack mit neun Rotationszerstäubern und sechs Luftzerstäubern aufgetragen, so daß die Länge der Beschichtungszone 150 demgegenüber um etwa 1/3 reduziert werden kann. Genauer gesagt sind an einer Dachmaschine 156 zwei Rotationszerstäuber 20 für den ersten Farbauftrag vorgesehen. Am ersten Seitenmaschinenpaar 158 werden Rotationszerstäuber für den ersten Farbauftrag vertikal auf- und abbewegt. Die nächsten Seitenmaschinen 160 haben jeweils zwei vertikal und horizontal gegeneinander versetzte Rotationszerstäuber, die an Armen 161a für dreiachsige Konturbewegungen bzw. an ortsfesten Armen 161b für die Beschichtung weiterer Karossenteile angeordnet sind. Ein weiteres Paar von Seitenmaschinen 162 ist für eine zweite Seitenbeschichtung insbesondere der Fahrzeugtüren vorgesehen. Schließlich sorgt eine zweite Dachmaschine 164 mit drei Rotationszerstäubern 20 für eine zweite Beschichtung der horizontalen Fahrzeugflächen.

Für den einen Teil der Zerstäuber einer Doppelbeschichtungsanlage können auch konventionelle Rotationszerstäuber verwendet werden, deren Auftragungswirkungsgrad u.U. noch etwas höher sein kann als derjenige der Zerstäuber gemäß der hier beschriebenen Erfindung. In jedem Fall ist aber der Gesamtwirkungsgrad wesentlich höher (z.B. etwa 75 %) als derjenige bekannter Systeme für die Applikation von Effektpartikel enthaltendem Lackmaterial bei noch verbesserter Qualität.

In einem praktischen Versuch wurde mit einer Anlage gemäß Fig. 6 handelsüblicher Metalliclack im Doppelbeschichtungsbetrieb mit folgenden Parametern appliziert. Die Glockendrehzahl betrug 60.000 U/min. Lackfluß und Lenkluftfluß betrugen 200 cc/min bzw. 200 L/min bei der ersten Beschichtung und 75 cc/min bzw. 50 L/min bei der zweiten Beschichtung. Es wurde dafür gesorgt, daß bei den Zerstäuberlagern keine Resonanzfrequenzen auftraten. Abweichungen der Lacktröpfchengröße waren gering, typisch sind 80 % der Tröpfchen beim Auftreffen innerhalb eines Bereiches von 8-50 µm. Die Größe der Tröpfchen kann z.B. mit einem Lasermeßverfahren auf dem Weg zwischen der Absprühkante und dem Werkstück gemessen werden. Aufgrund der geringen Größenabweichung der Lacktröpfchen konnten alle anderen Parameter so eingestellt werden, daß die Effektpartikel beim Auftreffen flach aufliegen und die gewünschte gute Farbkoinzidenz gewährleisten. Es gelang, die Tröpfchengrößenabweichung vorteilhaft auf weniger als 30 µm zu reduzieren.

## Patentansprüche

1. Elektrostatischer Rotationszerstäuber zum serienweisen Beschichten von Werkstücken wie beispielsweise Kraftfahrzeug-Karossen mit Effektpartikel enthaltendem Lackmaterial, mit einem drehbar gelagerten Glockenteller (22, 100), der mit einer zur Zerstäubung des Lackmaterials ausreichenden Drehzahl rotiert, und der auf seiner dem Werkstück zugewandten Stirnseite eine Überströmfläche (30, 126) für das Beschichtungsmaterial hat, die sich allgemein konisch zwischen einer das Beschichtungsmaterial auf die Stirnfläche des Glockentellers leitenden, zur Rotationsachse koaxialen Mittelöffnung (24, 112) und einer ringförmigen Absprühkante (32, 132) erstreckt,
mit einem axial vor der Mittelöffnüng (24, 112) angeordneten Umlenkteil (40, 110),
**dadurch gekennzeichnet, dass** die Überströmfläche (30, 126) in dem an die Absprühkante (32, 132) angrenzenden Bereich mit der Rotationsachse einen in Richtung zur Absprühkante im Wesentlichen konstant bleibenden Winkel von 50° bis 85° bildet;
dass die in Richtung zur Absprühkante (32, 132) gemessene Länge des an die Absprühkante angrenzenden Bereichs konstanten Winkels wesentlich größer ist als diejenige der Überströmfläche (28) zwischen der Mittelöffnung (24) und dem Bereich konstanten Winkels
oder der Bereich konstanten Winkels sich von der Absprühkante (132) im Wesentlichen bis zu der Mittelöffnung (112) erstreckt;
und daß der Durchmesser des kreisförmigen Umfangs des Umlenkteils (40, 110) weniger als 40 % des Durchmessers der Absprühkante (32, 132) beträgt.

2. Rotationszerstäuber nach Anspruch 1,
**dadurch gekennzeichnet,**
**daß** der konstante Winkel in der Größenordnung von 60° liegt.

3. Rotationszerstäuber nach Anspruch 1 oder 2 mit einem axial vor der Mittelöffnung (24, 112) angeordneten Umlenkteil (40, 110), das eine parallel zu der Überströmfläche (30, 126) verlaufende konische Rückfläche (44, 144) hat,
**dadurch gekennzeichnet,**
**daß** der Bereich konstanten Winkels sich von der Absprühkante (32, 132) bis zu dem oder unter das Umlenkteil (40, 110) erstreckt.

4. Rotationszerstäuber nach Anspruch 3,
**dadurch gekennzeichnet,**
**daß** die dem Werkstück abgewandte Innenfläche (42) des Umlenkteils (40) im wesentlichen parallel zu der ihr gegenüberliegenden Überströmfläche (28, 30) verläuft.

5. Rotationszerstäuber nach Anspruch 3 oder 4,
**dadurch gekennzeichnet,**
**daß** der spaltförmige Zwischenraum zwischen der dem Werkstück abgewandten Innenfläche (42) des Umlenkteils (40) und der Überströmfläche (28, 30) nur durch axiale Stiftelemente (56) unterbrochen ist, mit denen das Umlenkteil (40) lösbar am Glockenteller (22) befestigt ist.

6. Rotationszerstäuber nach einem der Ansprüche 1 bis 5,
**dadurch gekennzeichnet,**
**daß** der Durchmesser der Absprühkante (32) etwa 63 bis 75 mm beträgt.

7. Rotationszerstäuber nach einem der Ansprüche 1 bis 6,
**dadurch gekennzeichnet,**
**daß** die Überströmfläche (30, 126) mit der seitlichen Außenfläche (35) des Glockentellers (22) oder einer zu der seitlichen Außenfläche führenden Fase oder Übergangsfläche eine scharfkantige Absprühkante (32) bildet.

8. Rotationszerstäuber nach einem der Ansprüche 1 bis 7,
**dadurch gekennzeichnet,**
**daß** die allgemein konische Außenfläche (35) des Glockentellers (22) mit der konischen Überströmfläche (30) einen spitzen Winkel von weniger als 45° bildet und der Glockenteller (22) zwischen diesen Flächen einen Hohlraum (38) enthält.

9. Glockenteller für einen elektrostatischen Rotationszerstäuber zum serienweisen Beschichten von Werkstücken wie beispielsweise Kraftfahrzeug-Karossen mit Effektpartikel enthaltendem Lackmaterial,
der auf seiner dem Werkstück zugewandten Stirnseite eine Überströmfläche (30, 126) für das Beschichtungsmaterial hat, die sich allgemein konisch zwischen einer das Beschichtungsmaterial auf die Stirnfläche des Glockentellers leitenden, zur Rotationsachse koaxialen Mittelöffnung (24, 112) und einer ringförmigen Absprühkante (32, 132) erstreckt,
mit einem axial vor der Mittelöffnung (24, 112) angeordneten Umlenkteil (40, 110),
**dadurch gekennzeichnet, dass** die Überströmfläche (30, 126) in dem an die Absprühkante (32, 132) angrenzenden Bereich mit der Rotationsachse einen in Richtung zur Absprühkante im Wesentlichen konstant bleibenden Winkel von 50° bis 85° bildet;
dass die in Richtung zur Absprühkante (32, 132) gemessene Länge des an die Absprühkante angrenzenden Bereichs konstanten Winkels wesentlich größer ist als diejenige der Überströmfläche (28) zwischen der Mittelöffnung (24) und dem Bereich konstanten Winkels
oder der Bereich konstanten Winkels sich von der Absprühkante (132) im Wesentlichen bis zu der Mittelöffnung (112) erstreckt;
und

10. Glockenteller nach Anspruch 9,
**dadurch gekennzeichnet,**
**daß** der Durchmesser der Absprühkante (32) mehr als 63 mm beträgt.

11. Glockenteller nach Anspruch 9 oder 10,
**dadurch gekennzeichnet,**
**daß** die allgemein konische Außenfläche (35) des Glockentellers (22) mit der konischen Überströmfläche (30) einen spitzen Winkel von weniger als 45° bildet und der Glockenteller (22) zwischen diesen Flächen einen Hohlraum (38) enthält.

## Claims

1. An electrostatic rotary atomiser for serially coating work pieces such as vehicle bodies, with paint material containing effect particles including a rotatably mounted bell plate (22, 100), which rotates at a speed sufficient to atomise the paint material and which, on its end face directed towards the work piece, has a transverse surface (30, 126) for the coating material, which extends generally conically between a central opening (24, 112), which is coaxial with the axis of rotation and guides the coating material onto the end face of the bell plate, and an annular spray edge (32, 132), including a deflecting member (40, 110) arranged axially in front of the central opening (24, 112), **characterised in that**, in the region adjoining the spray edge (32, 132), the transfer surface (30, 126) defines together with the axis of rotation an angle remaining substantially constant in the direction towards the spray edge of 50° to 85°; that the length, measured in the direction towards the spray edge (32, 132), of the region of constant angle adjoining the spray edge is substantially larger than that of the transfer surface (28) between the central opening (24) and the region of constant angle or the region of constant angle extends from the spray edge (132) substantially to the central opening (112); and that the diameter of the circular periphery of the deflector member (40, 110) is less than 40% of the diameter of the spray edge (32, 132).

2. A rotary atomiser as claimed in claim 1, **characterised in that** the constant angle is of the order of 60°.

3. A rotary atomiser as claimed in claims 1 or 2, including a deflector member (40, 110), which is arranged axially in front of the central opening (24, 112), and has a conical rear surface (44, 144) extending parallel to the transfer surface (30, 126), **characterised in that** the region of constant angle extends from the spray edge (32, 132) to or beneath the deflector member (40, 110).

4. A rotary atomiser as claimed in claim 3, **characterised in that** the inner surface (42), directed towards the work piece, of the deflector member (40) extends substantially parallel to the transfer surface (28, 30) opposed to it.

5. A rotary atomiser as claimed in claims 3 or 4, **characterised in that** the gap-shaped space between the inner surface (42), remote from the work piece, of the deflector member (40) and the transfer surface (28, 30) is interrupted only by axial peg elements (56), with which the deflector member (40) is releasably secured to the bell plate (22).

6. A rotary atomiser as claimed in one of claims 1 to 5, **characterised in that** the diameter of the spray edge (32) is about 63 to 75mm.

7. A rotary atomiser as claimed in one of claims 1 to 6, **characterised in that** the transfer surface (30, 126) defines, together with the lateral outer surface (35) of the bell plate (32) or a bevel or transition surface leading to the lateral outer surface, a sharp edged spray edge (32).

8. A rotary atomiser as claimed in one of claims 1 to 7, **characterised in that** the generally outer conical surface (35) of the bell plate (22) defines, together with the conical transfer surface (30), an acute angle of less than 45° and the bell plate (22) includes a cavity (38) between these surfaces.

9. A bell plate for an electrostatic rotary atomiser for serially coating work pieces, such as vehicle bodies, with paint material containing effect particles, which, on its end face directed towards the work piece, has a transfer surface (30, 126) for the coating material, which extends generally conically between a central opening (24, 112), which is coaxial with the axis of rotation and conducts the coating material onto the end face of the bell plate, and an annular spray edge (32, 132), including a deflector member (40, 110) arranged axially in front of the central opening (24, 112), **characterised in that**, in the region adjoining the spray edge (32, 132), the transfer surface (30, 126) defines, together with the axis of rotation, an angle, which remains substantially constant in the direction towards the spray edge, of 50° to 80°; that the length, measured in the direction towards the spray edge (32, 132) of the region of constant angle adjoining the spray edge is substantially greater than that of the transfer surface (28) between the central opening (24) and the region of constant angle or the region of constant angle extends from the spray edge (132) substantially to the central opening (112); and that the diameter of the circular periphery of the deflector member (40, 110) is less than 40% of the diameter of the spray edge (32, 132).

10. A bell plate as claimed in claim 9, **characterised in that** the diameter of the spray edge (2) is more than 63mm.

11. A bell plate as claimed in claims 9 or 10, **characterised in that** the generally conical outer surface (35) of the bell plate (22) defines, together with the conical transfer surface (30), an acute angle of less than 45° and the bell plate (22) includes a cavity (38) between these surfaces.

## Revendications

1. Pulvérisateur rotatif électrostatique pour le revêtement en série de pièces telles que des carrosseries de véhicules automobiles avec une peinture contenant des particules à effet, comportant un plateau à cloche (200, 100) monté tournant qui tourne à une vitesse de rotation suffisante pour la pulvérisation de la peinture, et qui présente sur sa face frontale tournée vers la pièce une surface de trop-plein (30, 126) pour le matériau de revêtement, laquelle s'étend généralement coniquement entre une ouverture centrale (24, 112) coaxiale à l'axe de rotation, guidant le matériau de revêtement sur la face frontale du plateau à cloche, et un bord de pulvérisation (32, 132) de forme annulaire avec une partie de déflexion (40, 110) disposée axialement devant l'ouverture centrale (24, 112), **caractérisé en ce que** la surface de trop-plein (30, 126) forme, dans la zone attenante au bord de pulvérisation (32, 132), avec l'axe de rotation, un angle de 50° à 85° qui reste sensiblement constant en direction du bord de pulvérisation ; **en ce que** la longueur, mesurée en direction du bord de pulvérisation (32, 132), de la zone attenante au bord de pulvérisation d'angle constant est sensiblement supérieure à celle de la surface de trop-plein (28) entre l'ouverture centrale (24) et la zone d'angle constant, ou la zone d'angle constant s'étend depuis le bord de pulvérisation (132) sensiblement jusqu'à l'ouverture centrale (112) ; et le diamètre de la circonférence circulaire de la partie de déflexion (40, 110) est inférieur à 40 % du diamètre du bord de pulvérisation (32, 132).

2. Pulvérisateur rotatif selon la revendication 1, **caractérisé en ce que** l'angle constant est d'un ordre de grandeur de 60°.

3. Pulvérisateur rotatif selon la revendication 1 ou 2, comportant une partie de déflexion (40, 110) disposée axialement devant l'ouverture centrale (24, 112), qui possède une face arrière conique (44, 144) s'étendant parallèlement à la surface de trop-plein (30, 126), **caractérisé en ce que** la zone d'angle constant s'étend depuis le bord de pulvérisation (32, 132) jusqu'à la partie de déflexion (40, 110) ou au-dessous de celle-ci.

4. Pulvérisateur rotatif selon la revendication 3, **caractérisé en ce que** la surface intérieure (42) tournée à l'opposé de la pièce, de la partie de déflexion (40), s'étend sensiblement parallèlement à la surface de trop-plein (28, 30) opposée.

5. Pulvérisateur rotatif selon la revendication 3 ou 4, **caractérisé en ce que** l'interstice en forme de fente entre la surface intérieure (42) tournée à l'opposé de la pièce, de la partie de déflexion (40) et la surface de trop-plein (28, 30), n'est interrompu que par des éléments à broche axiaux (56) par lesquels la partie de déflexion (40) est fixée de manière amovible au plateau à cloche (22).

6. Pulvérisateur rotatif selon l'une des revendications 1 à 5, **caractérisé en ce que** le diamètre du bord de pulvérisation (32) est d'environ 63 à 75 mm.

7. Pulvérisateur rotatif selon l'une des revendications 1 à 6, **caractérisé en ce que** la surface de trop-plein (30, 126) forme un bord de pulvérisation (32) à arête vive avec la surface extérieure latérale (35) du plateau à cloche (22) ou un biseau ou surface de transition menant à la surface extérieure latérale.

8. Pulvérisateur rotatif selon l'une des revendications 1 à 7, **caractérisé en ce que** la surface extérieure (35) généralement conique du plateau à cloche (22) avec la surface de trop-plein (30) conique forme un angle aigu inférieur à 45° et le plateau à cloche (22) contient une cavité (38) entre ces surfaces.

9. Plateau à cloche pour un pulvérisateur rotatif électrostatique pour le revêtement en série de pièces telles que par exemple des carrosseries de véhicules automobiles avec une peinture contenant des particules à effet, lequel possède, sur sa face frontale tournée vers la pièce, une surface de trop-plein (30, 126) pour le matériau de revêtement, laquelle s'étend généralement coniquement entre une ouverture centrale (24, 112) coaxiale à l'axe de rotation, guidant le matériau de revêtement sur la face frontale du plateau à cloche, et un bord de pulvérisation (32, 132) de forme annulaire, avec une partie de déflexion (40, 110) disposée axialement devant l'ouverture centrale (24, 112), **caractérisé en ce que** la surface de trop-plein (30, 126) forme, dans la zone attenante au bord de pulvérisation (30, 132), avec l'axe de rotation, un angle sensiblement constant de 50° à 85° en direction du bord de pulvérisation ; **en ce que** la longueur, mesurée en direction du bord de pulvérisation (32, 132), de la zone d'angle constant attenante au bord de pulvérisation, est sensiblement supérieure à celle de la surface de trop-plein (28) entre l'ouverture centrale (24) et la zone d'angle constant, ou la zone d'angle constant s'étend depuis le bord de pulvérisation (132) sensiblement jusqu'à l'ouverture centrale (112) ; et le diamètre de la circonférence circulaire de la partie de déflexion (40, 110) est inférieur à 40 % du diamètre du bord de pulvérisation (32, 132).

10. Plateau à cloche selon la revendication 9, **caractérisé en ce que** le diamètre du bord de pulvérisation (32) est supérieur à 63 mm.

11. Plateau à cloche selon la revendication 9 ou 10, **caractérisé en ce que** la surface extérieure (35) généralement conique du plateau à cloche (22) forme avec la surface de trop-plein conique (30), un angle aigu inférieur à 45°, et le plateau à cloche (22) contient une cavité (38) entre ces surfaces.
